# EUROPÄISCHE PATENTSCHRIFT

(11) **EP 0 089 491 B1**
(45) Veröffentlichungstag und Bekanntmachung des Hinweises auf die Patenterteilung: **11.05.1988**
(21) Anmeldenummer: 83101505.2
(22) Anmeldetag: 17.02.1983
(51) Int. Cl.: H01R 9/09

(54) **Stiftförmiges Kontaktelement zur Befestigung in Leiterplatten-Bohrungen**
Pin-shaped contact element to be mounted in the drill holes of a circuit board
Elément de contact en forme de fiche pour montage dans les trous de perçage d'une carte à circuits

(30) Priorität: 20.03.1982 DE 3210348
(43) Veröffentlichungstag der Anmeldung: 28.09.1983
(73) Patentinhaber: HARTING ELEKTRONIK GmbH, 32325 Espelkamp (DE)
(72) Erfinder: Harting, Dietmar, Dipl.-Kaufmann, D-4992 Espelkamp (DE); Nagel, Hans, Dipl.-Ing., D-4952 Porta Westfalica (DE); Brauer, Wolfgang, Dipl.-Ing., D-4905 Spenge 1 (DE)

(56) Entgegenhaltungen:
- EP-A- 0 005 356
- EP-A- 0 059 462
- DE-A- 2 323 616
- DE-U- 8 105 896
- US-A- 4 223 970
- US-A- 4 274 699

## Beschreibung

Die Erfindung betrifft ein stiftförmiges Kontaktelement zur Befestigung in Leiterplatten-Bohrungen, vorzugsweise im metallisierten Bohrungen, mit einem Befestigungsabschnitt, der zwei gegeneinander bewegliche, parallele Seitenteile aufweist und wobei die Seitenteile durch einen federelastischen, wellenförmigen Verbindungssteg miteinander verbunden sind.

Ganz allgemein ist es für Kontaktelemente, die in metallisierte Leiterplatten-Bohrungen eingedrückt werden und dabei mit der Bohrungswandung in elektrischen Kontakt gelangen, erforderlich, dass diese Kontaktelemente zum einen in Bohrungen mit unterschiedlichen Durchmessern eingesetzt werden können, wobei die elektrische Kontaktgabe mit der Bohrungswandung in jedem Falle ausreichend sein muss, und zum anderen ist ein Auswechseln von gegebenenfalls defekten Kontaktelementen zu Reparaturzwecken erforderlich. Dabei muss sichergestellt sein, dass die Metallisierung der Leiterplatten-Bohrung beim Einpressen von Kontaktelementen nicht in unzulässiger Weise deformiert und beschädigt wird. Bei einem bekannten stiftförmigen Kontaktelement der eingangs angegebenen Art (DE-U-8 105 896) ist der die beiden Seitenteile des Befestigungsabschnittes miteinander verbindende, verformbare Verbindungssteg teils plastisch, teils elastisch verformbar. Bei diesem bekannten Einpressstift ist der Querschnitt des Befestigungsabschnittes M-, N- oder X-förmig ausgebildet.

Bei der M-förmigen Ausbildung sollen vorzugsweise die Schenkel des Steges einen Winkel von etwa 45° zu den Seitenteilen aufweisen und zueinander einen Winkel von etwa 90° einschliessen. Weiterhin kann der Verbindungssteg zwischen den beiden Seitenteilen auch W-förmig ausgebildet sein. Bei dem bekannten Einpressstift ist vorgesehen, dass die Anbindung (Einleitung) des Verbindungssteges an die Seitenteile (im Querschnitt gesehen) endseitig auf der Innenfläche der Seitenteile erfolgt.

Der bekannte Einpressstift ist zum einmaligen Einpressen in eine metallisierte Leiterplatten-Bohrung im grossen und ganzen zufriedenstellend geeignet. Jedoch treten aufgrund der scharfkantigen Ausbildung der Berührungskanten der Seitenteile zur Bohrungsmetallisierung oftmals starke Beschädigungen der Metallisierung durch Einschneiden der Kanten in diese auf, wenn nicht äusserst eng tolerierte und aufeinander abgestimmte Bohrungs- und Stiftabmessungen vorgesehen werden, die ausserhalb von wirtschaftlich zu fertigenden und allgemein für derartige Kontaktstifte und Leiterplatten-Bohrungen üblichen Toleranzen liegen.

Daneben treten bei der bekannten Einpressstift-Ausbildung ungleichmässige Kantenbelastungen der Kontaktierungs-Kanten in der Bohrung durch die endseitige Befestigung des Verbindungssteges an den Seitenteilen auf, was wiederum zu Verdreh- und Kippneigungen des einzupressenden Stiftes führt. Durch die insgesamt gesehen hervorgerufenen irreversiblen Beschädigungen und Deformierungen der Bohrungs-Metallisierung ist ein Auswechseln, d.h. Entfernen eines Stiftes aus einer Bohrung und Einfügen eines neuen Stiftes in die gleiche Bohrung, oftmals nicht zufriedenstellend möglich. Hier treten häufig Kontaktierungsprobleme, gerade im Hinblick auf die erforderliche gasdichte, rüttelsichere Langzeitkontaktierung auf.

Der vorliegenden Erfindung liegt nunmehr die Aufgabe zugrunde, ein stiftförmiges Kontaktelement zum Einpressen in metallisierte Leiterplatten-Bohrungen zu schaffen, dessen Toleranzgrenzen hinsichtlich der Bohrungs- und Einpressbereichs-Abmessungen wesentlich vergrössert sind, das einen gleichmässigen Kontaktdruck aller Kontaktierungskanten in der Bohrung aufweist und bei dem die Möglichkeit gegeben ist, Kontaktelemente ohne Beschädigung und wesentliche irreversible Deformation der Bohrungswandung in die Bohrung einzupressen und auch wieder aus der Bohrung entfernen zu können, um z. B. zu Reparaturzwecken den problemlosen Austausch von Kontaktelementen zu ermöglichen. Dabei soll auch ein in die gleiche Bohrung eingesetztes Kontaktelement unter Ausnutzung der fertigungstechnisch heute üblichen Toleranzen eine rüttelsichere, gasdichte Langzeitkontaktgabe aufweisen.

Es hat sich nun gezeigt, dass sich diese Aufgabe in technisch fortschrittlicher Weise dadurch lösen lässt, dass der Verbindungssteg jeweils etwa auf der Mitte der inneren Fläche der Seitenteile angesetzt ist, dass die Übergänge vom Verbindungssteg zum jeweiligen Seitenteil mit Verrundungen versehen sind und dass die mit den Bohrungswandungen der Leiterplatte in Kontakt tretenden Kanten der Seitenteile mit Rundungen versehen sind.

Weitere vorteilhafte Ausbildungen des erfindungsgemässen Kontaktelementes sind in den Ansprüchen 2-5 angegeben.

Die mit der Erfindung erzielten Vorteile bestehen insbesondere darin, dass ein stiftförmiges Kontaktelement mit einem hochelastischen Einpressbereich geschaffen wurde, das in Leiterplatten-Bohrungen mit stark unterschiedlichen Durchmessern eingesetzt werden kann, wobei darüber hinaus sichergestellt ist, dass die Bohrungs- Metallisierung nicht in unzulässiger Weise beschädigt bzw. deformiert wird, so dass ein Auswechseln eventuell defekter Kontaktelemente ohne weiteres möglich ist. Es wird in jedem Falle ein vibrationssichere, gasdichte Kontaktierung zwischen Kontaktelement und Metallisierung über vier Kontaktzonen erzielt. Darüber hinaus ist es durch den hochelastischen Einpressbereich nicht nur möglich, Kontaktelemente aus einer Bohrung zu entfernen und ein neues Kontaktelement in die gleiche Bohrung einzupressen, sondern es kann ggf. auch ein bereits vorher benutztes Kontaktelement erneut in eine Bohrung eingesetzt werden.

Ein weiterer Vorteil der Erfindung besteht darin, dass die zum Einpressen eines derartigen Kontaktelementes erforderlichen Einpresskräfte äusserst gering sind, wodurch wiederum die Möglichkeit gegeben ist, eine Vielzahl von Kontaktelementen gemeinsam mit einem entsprechenden zugehörigen lsolierkörper in eine Leiterplatte einzupressen.

Im folgenden wird die Erfindung anhand von lediglich Ausführungsbeispiele darstellenden Zeichnungen erläutert.

Es zeigen:
Fig. 1 die Ansicht des Befestigungsabschnittes eines Kontaktelementes,
Fig. 2 die Ansicht des Befestigungsabschnittes des Kontaktelementes gem. Fig. 1 im Schnitt entlang der Linie 2-2 in vergrösserter Darstellung,
Fig. 3 die Ansicht des Querschnittes eines abgewandelten Befestigungsabschnittes in vergrösserter Darstellung,
Fig. 4 den Querschnitt eines in eine Leiterplattenbohrung maximalen Durchmessers eingesetzten Kontaktelementes gem. Fig. 1, in vergrösserter Darstellung, und
Fig. 5 den Querschnitt eines in eine Leiterplattenbohrung minimalen Durchmessers eingesetzten Kontaktelementes gem. Fig. 1, in vergrösserter Darstellung.

In der Fig. 1 ist der Befestigungsabschnitt 1 eines stiftförmigen Kontaktelementes 2 dargestellt.

An den Befestigungsabschnitt schliesst sich nach oben hin im allgemeinen ein hier nicht näher dargestellter Stift-, Buchsen- oder Gabelkontakt, sowie Halterungs- und Befestigungs-Einrichtungen für einen Isolierkörper an. Nach unten hin endet das Kontaktelement in einer angeschrägten Einführungsspitze oder setzt sich in Form eines rechteckigen Anschlusspfostens für Drahtwickel-Technik fort. Auch dieser Bereich ist hier nicht näher dargestellt, um die Zeichnungen auf das wesentliche der Erfindung, nämlich den Befestigungsabschnitt 1 zu beschränken.

Der Befestigungsabschnitt kann auf besonders vorteilhafte Weise aus rundem wie auch rechtekkigem Ausgangsmaterial hergestellt werden. Die Formung der Seitenteile erfolgt dabei in einem Prägevorgang. Zur Erleichterung des Einführens des Befestigungsabschnittes in eine Leiterplatten-bohrung geht der Befestigungsabschnitt mit der Einführschräge 4 in den unteren Kontaktelementbereich 5 über. Beim Einsetzen (Einpressen) des Befestigungsabschnittes in eine Leiterplattenbohrung mit geringerem Durchmesser als dem Durchmesser des Umkreises 7 des Befestigungsabschnittes treten die äusseren Kanten 8 der Seitenteile 3 in innigen Kontakt mit der Bohrungswandung und die elastische Federung des Verbindungssteges 9 in Verbindung mit einer gewissen Elastizität der Übergänge der Seitenteile in den oberen bzw. unteren Kontaktelementbereich bewirkt eine konstante Andruckkraft der Kanten an die Bohrungswandung. Derartige Kontaktelemente können in Bohrungen mit stark unterschiedlichen Durchmessern eingesetzt werden, wobei in jedem Falle eine sichere Halterung und Kontaktgabe zu den metallisierten Bohrungswandungen erzielt wird.

Der Vollständigkeit halber sei hier noch erwähnt, dass es sich bei den Bohrungen um solche handelt, deren unterschiedliche Durchmesser zum einen durch Herstellungstoleranzen und zum anderen durch unterschiedlichen Aufbau der Bohrungsmetallisierung begründet sind. Dabei liegen diese Durchmessertoleranzen, ohne besonders aufwendige und kostspielige Herstellungsverfahren anwenden zu müssen, üblicherweise im Bereich von + 5% ... + 8%.

In den Fig. 1, 2 und 3 ist ein Befestigungsabschnitt 1 eines Kontaktelementes dargestellt, der auf besonders vorteilhafte Weise aus rundem wie auch rechteckigem Ausgangsmaterial hergestellt werden kann. Zur Verdeutlichung der Einzelheiten wurde bei den Fig. 2 und 3 ein vergrösserter Abbildungsmassstab gewählt.

Im folgenden wird zunächst die Ausbildung des Befestigungsabschnittes gemäss Fig. 2 näher erläutert. Das Material des Kontaktstiftes dieser Ausführungsform ist im Befestigungsabschnitt 1 mit gegenüberliegenden Einprägungen versehen, so dass zum einen die parallelen Seitenteile 3 geformt werden und zum anderen ist hier ein wellenförmiger Verbindungssteg 9 zwischen den beiden Seitenteilen ausgebildet. Der Verbindungssteg weist dabei drei Umbiegungen (Umlenkungen) 10 auf, wobei die «neutrale Faser» 11 unter einem Winkel a von 45° in das jeweilige Seitenteil 3 übergeht. Die Umbiegungen sind derart gestaltet, dass hierbei an die neutrale Faser angelegte Tangenten einen Winkel β von 90° einschliessen.

Weiterhin ist der Verbindungssteg mittig auf der Seitenfläche des jeweiligen Seitenteiles angeformt, wodurch die Parallelität der Seitenteile zueinander beim Eindrücken des Kontaktstiftes in eine Bohrung günstig beeinflusst wird und ein weitgehend gleichmässiger Kantendruck aller Berührungskanten 8 in der Bohrung erzielt wird. Die Übergänge vom Material des Verbindungssteges zum jeweiligen Seitenteil sind mit Rundungen 12, 12' versehen, da sich ein derartiger Übergang zum einen fertigungstechnisch günstiger herstellen lässt als ein scharfkantiger Übergang und zum anderen wirkt sich ein derartiger gleitender Übergang günstig für die Winkel-Stabilität beim Einpressen aus. Durch geeignete Wahl des Stiftmaterials und entsprechend dünne Ausbildung des Verbindungssteges, vorzugsweise entspricht die Stärke b des Verbindungssteges etwa ¹/₃ der Dikke a der Seitenteile, weist dieser beim seitlichen Zusammendrücken selbst federelastische Eigenschaften auf. Weiterhin sind die äusseren Kanten 8 der Seitenstege 3, die beim Einsetzen mit der Bohrungswandung in Berührung gelangen, abgerundet, um eine Beschädigung der Bohrungswandung weitgehend zu vermeiden.

In der Fig. 3 ist ein abgewandelter Befestigungsabschnitt eines Kontaktelementes im Querschnitt dargestellt. Die wesentlichen Abmessungen und Dimensionierungen entsprechen dem in der Fig. 2 dargestellten und vorstehend näher erläuterten Befestigungsabschnitt. Jedoch ist hier vorgesehen, dass die «neutrale Faser» 11 des Verbindungssteges 9 beim Eintritt in das jeweqige Se_{'}' tenteil 3 rechtwinklig zu diesem verläuft. Weiterhin ist hierbei vorgesehen, dass die Tangenten der Umbiegungen 10 einen Winkel y von jeweils 45° einschliessen. Um ein gleichmässiges Einpressen des Befestigungsabschnittes in eine Bohrung zu gewährleisten und ein Verkanten des Befestigungsabschnittes durch ungleichmässiges aufeinanderzu bewegen der Enden der Seitenteile (Kippneigung aufeinanderzu) zu verhindern und um somit einen gleichmässigen Kantendruck aller vier Berührungskanten 8 an die Bohrungswandung zu erzielen, ist bei dieser Ausführung, abweichend von der Einleitung des Verbindungssteges in das jeweilige Seitenteil gem. Fig. 2 vorgesehen, dass die Einleitung des Verbindungssteges in das Seitenteil 3 versetzt zur Mitte des jeweiligen Seitenteiles erfolgt, und zwar soweit, dass der innere Umkehrpunkt 18 der mittleren Umbiegung in etwa die querverlaufende Mittellinie 19 tangiert.

Mit dieser Ausbildung des Befestigungsabschnittes wird ein noch weicheres Federungsverhalten des Verbindungssteges erzielt und auch die Kippneigung der Enden der Seitenteile aufeinanderzu beim Einpressen in eine Bohrung ist vollständig eliminiert.

In den Fig. 4 und 5 ist der Einsatz eines Kontaktelementes mit einem Befestigungsabschnitt gem. Fig. 2 in einer Leiterplatten-Bohrung 13 dargestellt. Dabei zeigt die Fig. 4 den Einsatz in eine Bohrung mit maximalem Durchmesser, während die Fig. 5 den Einsatz in eine Bohrung minimalen Durchmessers zeigt. Zur besseren Verdeutlichung wurde auch bei diesen Abbildungen ein vergrösserter Massstab gewählt. Die Wandung der Bohrung 13 der Leiterplatte 14 ist mit einer Kupfer-Metallisierung 15 und einer Zinnauflage 16 versehen.

Wie in Fig. 4 gezeigt, gelangen die Kanten 8 der Seitenteile 3 beim Einpressen des Befestigungsabschnittes in innigen Kontakt mit der Metallisierung der Bohrungswandung, wobei die Kanten 8 in die relativ weiche Zinnschicht 16 eindringen. Das weggedrückte Zinnmaterial 17 lagert sich dabei eng an die Kontaktbereiche der Seitenteile an ud gewährleistet hier einen gasdichten Abschluss der Kontaktstelle zur umgebenden Atmosphäre.

Der wellenförmige, federnde Verbindungssteg 9 ist in diesem Falle (grösster Bohrungsdurchmesser) nur geringfügig zusammengedrückt worden, jedoch ist durch entsprechende Ausbildung der Ausgangsabmessungen gemäss Fig. 2 dafür Sorge getragen, dass die Federkraft des Verbindungssteges ausreichend ist, um einen einwandfreien Langzeit-Kontakt der Seitenteile mit der Bohrungswandung zu erzielen.

In der Fig. 5 ist beispielsweise dargestellt, wie sich der federelastische Verbindungssteg 9 beim Einpressen des Befestigungsabschnittes in eine Leiterplatten-Bohrung 13 mit minimalem Durchmesser verformt. Man erkennt, dass hier der wellenförmige Verbindungssteg weitgehend zusammengedrückt ist, wobei die Seitenteile 3 hierbei mit grösserer Kraft gegen die Bohrungswandung gepresst werden. Obgleich bei der weitgehenden Verformung des Verbindungssteges ein gewisser geringer Anteil irreversibler, plastischer Verformung auftreten kann, bleibt noch ein grosser Anteil federelastischer Verformung bestehen, der das federnde Anpressen der Kanten der Seitenteile an die Bohrungswandung gewährleistet. Aufgrund der Abrundungen der Kanten 8 der Seitenteile ist auch hierbei sichergestellt, dass die Kanten die Metallisierung nicht beschädigen und nur in geringem Masse verformen.

Bei der erfindungsgemäss hochelastischen Ausbildung des Befestigungsabschnittes ist es ohne weiteres möglich, ein Kontaktelement wieder aus der Bohrung zu entfernen und ein neues Kontaktelement, gegebenenfalls das gleiche, oder ein bereits vorher benutztes Kontaktelement in die gleiche Bohrung einzusetzen.

## Patentansprüche

1. Stiftförmiges Kontaktelement zur Befestigung in Leiterplattenbohrungen, vorzugsweise in me- .tallisierten Bohrungen, mit einem Befestigungsabschnitt (1), der zwei gegeneinander bewegliche, parallele Seitenteile (3) aufweist und wobei die Seitenteile (3) durch einen federelastischen, wellenförmigen Verbindungssteg (9) miteinander verbunden sind, dadurch gekennzeichnet, dass der Verbindungssteg (9) jeweils etwa auf der Mitte der inneren Fläche der Seitenteile (3) angesetzt ist, dass die Übergänge vom Verbindungssteg zum jeweiligen Seitenteil mit Verrundungen (12, 12') versehen sind, und dass die mit den Bohrungswandungen (15, 16) der Leiterplatte (14) in Kontakt tretenden Kanten (8) der Seitenteile (3) mit Rundungen versehen sind.

2. Stiftförmiges Kontaktelement nach Anspruch 1, dadurch gekennzeichnet, dass die Materialstärke (b) des Verbindungssteges (9) in etwa ¹/₃ der Materialstärke (a) der Seitenteile (3) entspricht.

3. Stiftförmiges Kontaktelement nach Anspruch 1 oder 2, dadurch gekennzeichnet, dass die neutrale Faser (11) des Verbindungssteges (9) bei der Einleitungsstelle in das jeweilige Seitenteil (3) unter einem Winkel (a) von etwa 45° verläuft, und dass die an die Umbiegungen (10) angelegten Tangenten jeweils einen Winkel (ß) von etwa 90° einschliessen.

4. Stiftförmiges Kontaktelement nach einem der vorstehenden Ansprüche, dadurch gekennzeichnet, dass die neutrale Faser (11) des Verbindungssteges (9) bei der Einleitungsstelle in das jeweilige Seitenteil in etwa rechtwinklig zu diesem verläuft, und dass die an die Umbiegungen angelegten Tangenten jeweils einen Winkel (y) von etwa 45° einschliessen.

5. Stiftförmiges Kontaktelement nach Anspruch 4, dadurch gekennzeichnet, dass der innere Umkehrpunkt (18) der mittleren Umbiegung die querverlaufende Mittellinie (19) tangiert und die Einleitung der neutralen Faser (11) des Verbindungssteges (9) in das Seitenteil (3) dabei aussermittig in bezug auf die innere Fläche des jeweiligen Seitenteiles erfolgt.

## Claims

1. Pin-shaped contact element for mounting in holes in printed circuit boards, preferably in metallized holes, this contact element comprising a mounting section (1) that possesses two parallel side portions (3) which can move towards each other, and which are interconnected by a wavy connecting web (9) that exhibits spring-like resilience, characterized in that the connecting web (9) is joined to the inner surfaces of the side portions

(3) at approximately the mid-point of each of these surfaces, in that the transitions between the connecting web and the respective side portions are provided with rounded fillets (12, 12'), and in that those edges (8) of the side portions (3) which enter into contact with the walls (15, 16) of the holes in the circuit board (14) are rounded off.

2. Pin-shaped contact element according to Claim 1, characterized in that the thickness (b) of the material constituting the connecting web (9) corresponds to approximately ¹/₃ of the thickness (a) of the material constituting the side portions (3).

3. Pin-shaped contact element according to Claim 1 or 2, characterized in that the neutral fibre (11) of the connecting web (9) runs at an angle (a) of approximately 45° at the point where it enters each side portion (3), and in that the tangents drawn at the bends (10) in each case enclose an angle (β) of approximately 90°.

4. Pin-shaped contact element according to any one of the preceding Claims, characterized in that the neutral fibre (11) of the connecting web (9) runs at approximately right-angles to each of the side portions at the points where it enters them, and in that the tangents drawn at the bends in each case enclose an angle (y) of approximately 45°.

5. Pin-shaped contact element according to Claim 4, characterized in that the inner reversal point (18) of the central bend touches the transverse centreline (19) and, in addition, the neutral fibre (11) of the connecting web (9) is designed to enter the side portion (3) at a position which is offset from the mid-point of the inner surface of the side portion.

## Revendications

1. Elément de contact en forme de fiche pour le montage dans des trous de perçage de cartes à circuits, de préférence dans des trous de perçage métallisés, au moyen d'une section de montage (1) qui présente deux parties latérales parallèles (3) pouvant décrire un mouvement réciproque, les parties latérales (3) étant reliées entre elles par une traverse (9) ondulatoire, élastique, caractérisé en ce que la traverse (9) est placée à peu près au milieu de la face intérieure des parties latérales (3), que les transitions de la traverse vers chacune des parties latérales sont pourvues d'arrondis (12, 12') et que les arêtes (8) des parties latérales (3) entrant en contact avec les parois des trous de perçage (15, 16) des cartes à circuits (14) sont pourvues d'arrondis.

2. Elément de contact en forme de fiche selon la revendication 1, caractérisé en ce que l'épaisseur du matériau (b) de la traverse (9) correspond approximativement à ¹/₃ de l'épaisseur du matériau (a) des parties latérales (3).

3. Elément de contact en forme de fiche selon les revendications 1 ou 2, caractérisé en ce que le brin neutre (11) de la traverse (9) décrit au point de passage à chaque partie latérale (3) un angle (a) d'environ 45° et que les tangentes des courbes (10) renferment chacune un angle (β) d'environ 90°.

4. Elément de contact en forme de fiche selon l'une des revendications précédentes, caractérisé en ce que le brin neutre (11) de la traverse (9) dans la partie de transition à chacune des parties latérales forme approximativement un angle droit par rapport à ces dernières et que les tangentes des courbes renferment chacune un angle (y) d'environ 45°.

5. Elément de contact en forme de fiche selon la revendication 4, caractérisé en ce que le point de retournement (18) de la courbe médiane touche la ligne médiane (19) orientée en direction transversale et que le passage du brin neutre (11) de la traverse (9) à la partie latérale (3) est défini de manière excentrique par rapport à la face intérieure de chacune des parties latérales.
